# EUROPÄISCHE PATENTSCHRIFT

(11) **EP 0 538 501 B1**
(45) Veröffentlichungstag und Bekanntmachung des Hinweises auf die Patenterteilung: **28.12.1994**
(21) Anmeldenummer: 91117885.3
(22) Anmeldetag: 19.10.1991
(51) Int. Cl.: F15B 1/053, B61D 7/28

(54) **Zylinder-Druckspeicher mit Lade-Ölstromabschalteinrichtung in einer Hydraulikanlage**
Cylinder accumulator with charging oil disconnecting device in a hydraulic circuit
Accumulateur à cylindre avec dispositif pour déconnecter l'huile de charge, incorporé dans un circuit hydraulique

(43) Veröffentlichungstag der Anmeldung: 28.04.1993
(73) Patentinhaber: BOLENZ & SCHÄFER MASCHINENFABRIK GmbH, D-35216 Biedenkopf (DE)
(72) Erfinder: Wege, Manfred, W-3554 Gladenbach (DE)
(74) Vertreter: Thielmann, Paul, Dipl.-Landw.

(56) Entgegenhaltungen:
- DE-A- 2 513 846
- DE-B- 1 177 438
- DE-B- 1 185 025
- DE-C- 873 933
- GB-A- 559 648
- US-A- 2 880 746

## Beschreibung

Die Erfindung betrifft einen Zylinder-Druckspeicher mit einem den Zylinderraum in einen Ölraum und einen Gasraum unterteilenden fliegenden Kolben in einer Hydraulikanlage, insbesondere an nicht mit Eigenantrieb ausgestatteten Fahrzeugen für Schüttgüter mit einer hydraulisch betätigten Entladeeinrichtung, wobei an den Ölraum des Druckspeichers je eine hineinführende Rohrleitung mit Rückschlagventil für den Lade-Ölstrom und eine herausführende Rohrleitung mit Rückschlagventil für den Arbeits-Ölstrom angeschlossen sind und der Gasraum mit einem Gaseinfüllventil ausgestattet ist.

Zylinder-Druckspeicher mit diesen Gattungsmerkmalen sind in Verbindung mit Hydraulikanlagen zur Betätigung der Entladeeinrichtung an Fahrzeugen für Schüttgüter durch Vorbenutzung bekannt. An Eisenbahnwaggons für Schüttgüter sind derartige Einrichtungen im Gebrauch.

Dabei ist mit einer Wagenachse eine Radsatzpumpe kraftschlüssig verbunden, durch die bei Fortbewegung des Waggons Hydrauliköl in einen Zylinder-Druckspeicher gepumpt wird. Bei Erreichung des eingestellten Betriebsdruckes im Druckspeicher wird ein Druck-Abschaltventil betätigt, welches den Lade-Ölstrom drucklos in einen Öl-Vorratsbehälter umleitet.

Mit Hilfe der im Gasraum des Druckspeichers gespeicherten, über den Kolben des Druckspeichers auf die hydraulische Einrichtung wirkenden Energie kann ohne Zuführung anderweitiger Energie die Entladeeinrichtung betätigt, z.B. können die Seitenwände des Waggons oder darin vorgesehene Schüttgüterklappen geöffnet werden. Beim Abtransport des geleerten Waggons wird nach dem Schließen des Druck-Abschaltventils der Druckspeicher durch die Radsatzpumpe wieder aufgeladen.

Eine solche Einrichtung zur Gewinnung von Energie für die Betätigung der Entladeeinrichtung ist im Prinzip sehr vorteilhaft gegenüber anderen Einrichtungen für diesen Zweck. Sie ist jedoch wenigstens hinsichtlich der Abschaltung des Lade-Ölstromes bei Erreichen des eingestellten Betriebsdruckes im Druckspeicher noch verbesserungsbedürftig:
Das Druck-Abschaltventil ist ein ausschließlich über den im Lade-Ölstrom herrschenden Druck schaltendes Ventil. Es arbeitet mit einer Abschalttoleranz von 10 %. Das hat zur Folge, daß der Füllgrad des Druckspeichers ebenfalls um 10 % schwanken kann.
Darüber hinaus sind von der Umgebungstemperatur abhängige Schwankungen des Füllstandes im Druckspeicher zu berücksichtigen. Bei hoher Umgebungstemperatur ist der Füllstand geringer als bei niedriger Umgebungstemperatur.
Wegen dieser zum einen von der Abschalttoleranz des Druck-Abschaltventils und zum andern von der

Umgebungstemperatur abhängigen Schwankungen des tatsächlichen Füllstandes im Druckspeicher ist eine beträchtlich größere Dimensionierung desselben erforderlich, um mit Sicherheit die für einen Entladungsvorgang benötigte Energie vorrätig zu haben.

Durch die DE-B- 1 185 025 wurde indessen ein Druckölspeicher für hydraulische Einrichtungen mit einer kolbenwegabhängigen Druckspeicherladeabschaltung bereits bekannt. Dabei ist an dem gasraumseitigen Zylinderdeckel eine axial in den Gasraum hineinragende Schaltstange in Achsrichtung gegen die Wirkung einer Federanordnung durch den Kolben bewegbar gasdicht gelagert, die an ihrem zylinderdeckelseitigen Ende in einem aus der Gasdichtung herausragenden Stößel endet. Ein aus dem Zylinder herausragender zentraler Teil des Zylinderdeckels ist von einem die Zylinderachse querenden Ölkanal durchbohrt, der durch ein in der Zylinderachse angeordnetes, mit dem Stößel der Schaltstange in Kontakt stehendes und bei dessen Anstoß sich öffnendes Schaltventil verschließbar ist und dessen Eingangsseite durch eine den Druckspeicher überbrückende Umgehungsrohrleitung mit der in den Ölraum führenden Rohrleitung für den Lade-Ölstrom verbunden ist. Damit ist ein wesentlicher Teil der den vorher bekannten Vorrichtungen dieser Art anhaftenden Mängel bereits beseitigt worden.

Gegenüber dieser Vorrichtung liegt dem Gegenstand der vorliegenden Anmeldung die Aufgabe zugrunde, eine leckfreie Gas-Dichtung für den Druckspeicher zu schaffen.

Die gestellte Aufgabe wird erfindungsgemäß dadurch gelöst, daß ein solcher Druckspeicher mit den Merkmalen gemäß dem Kennzeichen des Anpsruchs 1 ausgestattet ist.
Weitere Merkmale des erfindungsgemäßen Druckspeichers gehen aus den Ansprüchen 2 bis 7 hervor.

Im Folgenden wird die Erfindung anhand einer sie beispielsweise wiedergebenden Zeichnung näher erläutert. Es zeigen:
- Fig. 1: Einen axialen Längsschnitt durch einen erfindungsgemäßen Zylinder-Druckspeicher,
- Fig. 2: eine vergrößerte Darstellung des Ausschnittes A in Fig. 1.

Der Zylinder-Druckspeicher besteht im wesentlichen aus einem Zylinder **1**, der an seinem einen Ende durch einen Zylinderboden **2** und am anderen Ende durch einen Zylinderdeckel **3** öldicht bzw. gasdicht verschlossen ist und einem den Zylinderraum in einen Ölraum **4** und einen Gasraum **5** unterteilenden fliegenden Kolben **6**.

In dem den Ölraum **4** verschließenden Zylinderboden **2** sind je eine Anschlußbohrung **7** für eine hineinführende Rohrleitung **8** mit einem Rückschlagventil **9** für den Lade-Ölstrom und eine Anschlußbohrung **10** für eine herausführende Rohrleitung **11** mit Rückschlagventil **12** für den Arbeits-Ölstrom vorgesehen. Der den Gasraum **5** verschließende Zylinderdeckel **3** ist mit einem Gas-Einfüllventil **13** versehen.
An dem gasraumseitigen Zylinderdeckel **3** ist eine axial in den Gasraum **5** hineinragende Schaltstange **14** in axialer Richtung gegen die Wirkung einer Federanordnung **15** gasdicht und durch den Kolben **6** bewegbar gelagert, die an ihrem zylinderdeckelseitigen Ende einen aus der Gasabdichtung herausragenden Stößel **16** trägt.
Ein aus dem Zylinder **1** herausragender zentraler Teil **3a** des Zylinderdeckels **3** ist von einem die Zylinderachse querenden Ölkanal **17a**, **17b** durchbohrt, der durch ein in der Zylinderachse angeordnetes, mit dem Stößel **16** der Schaltstange **14** in Kontakt stehendes und bei dessen Anstoß sich öffnendes Schaltventil **18** verschließbar ist. Der Eingangsteil **17a** des Ölkanals ist durch eine den Druckspeicher überbrückende Rohrleitung **19** mit der in den Ölraum **4** führenden Rohrleitung **8** für den Lade-Ölstrom verbunden.

Der am zylinderdeckelseitigen Ende der Schaltstange **14** befestigte Stößel **16** hat in Fortsetzung der Schaltstange **14** einen zylindrischen Nocken **16a**. Darauf ist eine sich auf einer Ringschulter **16b** des Stößels **16** abstützende, gegen den Schließkörper **18a** des Schaltventils **18** wirkende, vorgespannte Schraubenfeder **20** angeordnet. An der Rückseite des Schließkörpers **18a** im Schaltventil **18** ist eine sich am Ventilgehäuse abstützende und in Schließrichtung gegen den Schließkörper 18a des Schaltventils **18** wirkende Schraubenfeder 21 angeordnet, die schwächer ist, als die auf dem Nocken **16a** des Stößels **16** angeordnete Schraubenfeder **20**. Das Gehäuse des Schaltventils **18** ist durch einen axial von außen in den zentralen Teil **3a** des Zylinderdeckels **3** öldicht eingeschraubten Schraubstopfen **22** zugänglich verschlossen.

Die Schaltstange **14** ist von einem den Weg des Kolbens **6** zur Gasseite hin begrenzenden Distanzrohr **23** umgeben, welches an einem Ende mit einem eine zentrale Öffnung aufweisenden Distanzrohrboden **23a** verschweißt und mit diesem mittels Schrauben **23b** an der Innenseite des Zylinderdeckels **3** befestigt ist. Die Schaltstange **14** überragt den kolbenseitigen freien Rand des Distanzrohres **23** um eine Teilstrecke des Öffnungsweges des Schaltventils **18**.
In dem Distanzrohr **23** befindet sich ein Zwischenboden **25**, an dem sich die Federanordnung **15** in Form eines Paketes von Tellerfedern **26** abstützt. Die Schaltstange **14** trägt an ihrem kolbenseitigen Ende ein Widerlager **27**, welches durch eine auf das Ende der Schaltstange **14** geschraubte Mutter **28** gehalten wird und die Tellerfedern **26** unter Vorspannung hält. Die Mutter **28** ragt über den Rand des Distanzrohres **23** hervor und dient dabei als Schaltanschlag der Schaltstange **14** für den Kolben **6** auf seinem Weg zum Gasraum hin beim Ladevorgang. Das Distanzrohr **23** begrenzt somit einerseits den Weg des Kolbens **6** zur Gasseite hin und andererseits den Weg der Schaltstange **14** zum Schaltventil **18** hin. Der gegenläufige Weg der Schaltstange **14** wird begrenzt durch eine absatzartige Verdickung **14a** der Schaltstange **14**, mit der sie an der Innenseite des Zwischenbodens **25** anstößt.
In der zentralen Öffnung des Distanzrohrbodens **23a** ist koaxial ein hohlzylinderförmiger Ansatz **29** mittels Schrauben **24** an der Innenseite des Zylinderdeckels **3** befestigt, der die Schaltstange **14** bei Freilassung eines Zwischenraums auf einem Teil ihrer Länge umgibt. Der Hohlraum des Ansatzes **29** setzt sich in einer Ausdrehung **30** gleichen Durchmessers im Zylinderdeckel **3** fort, die im Innern des Zylinderdeckels **3** in eine absatzartige Verjüngung **31** übergeht.

Die eine axiale Beweglichkeit der Schaltstange **14** ermöglichende Gasdichtung zwischen der Schaltstange **14** und dem Zylinderdeckel **3** besteht aus einem die Schaltstange **14** in geringem Abstand umgebenden, axial elastischen Metallbalg **32**. Dieser ist mit seinem einen Ende an dem als Schraubkappe ausgebildeten und auf das Ende der Schaltstange **14** geschraubten Stößel **16** und mit seinem anderen Ende an dem freien Rand des hohlzylinderförmigen Ansatzes **29** gasdicht angeschweißt.

Der Eingangsteil **17a** und der Ausgangsteil **17b** des durch den aus dem Zylinder **1** herausragenden Teil **3a** des Zylinderbodens **3** führenden Ölkanals **17a**, **17b** sind in Richtung der Zylinderachse derart gegeneinander versetzt, daß der Eingangsteil **17a** in Schließrichtung hinter dem Schließkörper **18a** radial in das Schaltventil **18** mündet, während der Ausgangsteil **17b** in Schließrichtung vor dem Schließkörper **18a** radial aus der einen Abschnitt des Ölkanals bildenden Verjüngung **31** der axialen Bohrung **30** des Zylinderdeckels **3** herausführt.

Die Wirkungsweise des erfindungsgemäßen Zylinder-Druckspeichers ist folgendermaßen:
Der Gasraum **5** wird durch das Gas-Einfüllventil **13** mit Gas bis zu einem vorbestimmten Druck gefüllt. Zum Aufladen des Druckspeichers, das heißt zur Kompression des im Gasraum **5** befindlichen Gases wird durch die in den Ölraum **4** führende Rohrleitung **8** für den Lade-Ölstrom Öl in den Ölraum **4** gepumpt. Dies geschieht bei der Verwendung des Druckspeichers in einer Hydraulikanlage an einem nicht mit eigenem Antrieb ausgestatteten Fahrzeug für Schüttgüter mit einer hydraulisch betätigbaren Entladeeinrichtung durch eine Radsatzpumpe, die während der Fortbewegung des Fahrzeuges ständig pumpt.
Dabei wird der Druck des Lade-Ölstromes durch die Umgehungsrohrleitung **19** in den Eingangsteil **17a** des durch den Ansatz **3a** des Zylinderdeckels **3** führenden Ölkanals auf die Rückseite des Schließkörpers **18a** im Schaltventil **18** übertragen. Der Druck des Lade-Ölstromes hält gemeinsam mit der auf der Rückseite des Schließkörpers **18a** befindlichen Schraubenfeder **21** das Schaltventil **18** gegen die Wirkung des auf dem Nocken **16a** des Stößels **16** am Ende der Schaltstange **14** befindlichen Schraubenfeder **20** geschlossen.
Die aus dem Ölraum **4** kommende Rohrleitung **11** für den Arbeits-Ölstrom führt zum in der Zeichnung nicht dargestellten Verbraucher in Form einer Hydraulikanlage zur Betätigung der Entladeeinrichtung. Sie wird dort jeweils bis zur Betätigung der Entladeeinrichtung geschlossen gehalten. Beim Füllen des Ölraumes **4** wird der Kolben **6** gegen den Gasraum **5** gedrückt. Er stößt am Ende des Füllvorganges gegen die Mutter **28** an der Schaltstange **14**. Diese leitet mit dem an ihrem anderen Ende befindlichen Nocken **16a** das Öffnen des Schaltventils **18** ein. Mit Beginn der Ventilöffnung wird Öl aus dem Öl-Ladestrom durch den Ausgangsteil **17b** des das Schaltventil **18** enthaltenden Ölkanals abgeleitet. Dabei wird der auf dem Ventil-Schließkörper **18a** lastende Druck des Lade-Ölstromes abgebaut. Die auf dem Nocken **16a** mit Vorspannung angeordnete Schraubenfeder **20** stößt das Schaltventil **18** schlagartig ganz auf. Der ursprüngliche Lade-Ölstrom wird nun drucklos durch die Umgehungsleitung **19** und den Ölkanal **17a**, **17b** über das Schaltventil **18** an dem Druckspeicher vorbei in einen in der Zeichnung nicht dargestellten Ölbehälter umgeleitet.
Bei Öffnung der aus dem Ölraum zum Verbraucher führenden Rohrleitung **11** zur Betätigung der Entladeeinrichtung bewegt sich der Kolben **6** wieder zurück. Die Tellerfedern **26** drücken die Schaltstange **14** in ihre Lade-Position zurück und der Druck der auf ihrem Nocken **16a** angeordneten Schraubenfeder **20** gegen den Schließkörper **18a** des Schaltventils **18** verringert sich. Die auf der Rückseite des Schließkörpers **18a** angeordnete, bei geöffnetem Ventil gespannte Schraubenfeder **21** schließt nun mit Unterstützung des in dem Lade-Ölstrom herrschenden Druckes wieder das Schaltventil **18**. Nach Schließung der Rohrleitung **11** für den Arbeits-Ölstrom beginnt ein neuer Ladevorgang.

## Patentansprüche

1. Zylinder-Druckspeicher mit einem an beiden Seiten verschlossenen rohrförmigen Zylinder (**1**) und einem den Zylinderraum in einen Ölraum (**4**) und einen Gasraum (**5**) unterteilenden fliegenden Kolben (**6**) in einer Hydraulikanlage, wobei
a) an den Ölraum (**4**) je eine hineinführende Rohrleitung (**8**) mit Rückschlagventil (**9**) für den Lade-Ölstrom und eine herausführende Rohrleitung (**11**) mit Rückschlagventil (**12**) für den Arbeits-Ölstrom angeschlossen sind und der Gasraum (**5**) mit einem Gas-Einfüllventil (**13**) ausgestattet ist,
b) in dem gasraumseitigen Zylinderdeckel (**3**) axial eine in den Gasraum (**5**) hineinragende Schaltstange (**14**) in Achsrichtung gegen die Wirkung einer Federanordnung (**15**) durch den Kolben (**6**) bewegbar gasdicht gelagert ist, die an ihrem zylinderdeckelseitigen Ende in einem aus der Lagerung herausragenden Stößel (**16**) endet und an ihrem kolbenseitigen Ende ein mit ihr bewegliches Widerlager (**27**) trägt,
c) ein aus dem Zylinder (**1**) herausragender zentraler Teil (**3a**) des Zylinderdeckels (**3**) von einem die Zylinderachse querenden Ölkanal (**17a**, **17b**) durchbohrt ist, der durch ein in der Zylinderachse angeordnetes, mit dem Stößel (**16**) der Schaltstange (**14**) in Kontakt stehendes und bei dessen Anstoß sich öffnendes Schaltventil (**18**) verschließbar ist und dessen Eingangsseite (**17a**) durch eine den Druckspeicher überbrückende Umgehungs-Rohrleitung (**19**) mit der in den Ölraum (**4**) führenden Rohrleitung (**8**) für den Lade-Ölstrom verbunden ist, **dadurch gekennzeichnet,** daß
d) die Schaltstange (**14**) koaxial von einem den Weg des Kolbens (**6**) zur Gasseite hin begrenzenden Distanzrohr (**23**) umgeben ist, welches mit einem Ende an der Innenseite des Zylinderdeckels (**3**) befestigt ist, wobei die Schaltstange (**14**) den kolbenseitigen freien Rand des Distanzrohres (**23**) um eine Teilstrecke des Öffnungsweges des Schaltventils (**18**) überragt,
e) in einiger Entfernung vom kolbenseitigen Ende des Distanzrohres (**23**) ein Zwischenboden (**25**) angeordnet ist und zwischen diesem und dem Widerlager (**27**) eine über das Widerlager (**27**) auf die Schaltstange (**14**) wirkende und sich dabei an dem Zwischenboden (**25**) abstützende vorgespannte Federanordnung (**15**) vorgesehen ist,
f) die eine axiale Bewegung der Schaltstange (**14**) ermöglichende Gasdichtung zwischen der Schaltstange (**14**) und dem Zylinderdeckel (**3**) aus einem die Schaltstange (**14**) in geringem Abstand umgebenden, axial elastischen Metallbalg (**32**) besteht, der mit seinem einen Ende an dem als Schraubkappe ausgebildeten Stößel (**16**) der Schaltstange (**14**) und mit seinem anderen Ende an dem kolbenseitigen Rand eines in der zentralen Öffnung des Distanzrohrbodens (**23a**) angeordneten hohlzylinderförmigen Ansatzes (**29**) jeweils gasdicht befestigt ist, wobei der Ansatz (**29**) seinerseits mittels Schrauben (**24**) an der Innenseite des Zylinderdeckels (**3**) durch Zwischenanordnung eines in eine Ringnut eingelegten Dichtungs-O-Ringes (**33**) gasdicht befestigt ist.

2. Zylinder-Druckspeicher nach Anspruch 1,
**dadurch gekennzeichnet,**
daß auf einem axialen zylindrischen Nocken ( **16b**) des Stößels (**16**) am gasraumseitigen Ende der Schaltstange (**14**) eine sich auf einer Ringschulter (**16b**) des Stößels (**16**) abstützende, gegen den Schließkörper (**18a**) des Schließventils (**18**) wirkende vorgespannte Schraubenfeder (**20**) angeordnet ist, wobei auf der Rückseite am Ventil-Schließkörper (**18a**) eine sich am Ventilgehäuse abstützende und in Schließrichtung gegen den Ventil-Schließkörper (**18a**) wirkende Schrauben-Feder (**21**) angeordnet ist, die schwächer ist, als die auf dem Nocken (**16a**) des Stößels (**16**) angeordnete Schrauben-Feder (**20**).

3. Zylinder-Druckspeicher nach einem der Ansprüche 1 oder 2,
**dadurch gekennzeichnet,**
daß das Distanzrohr (**23**) an seinem zylinderdeckelseitigen Ende einen an der Innenseite des Zylinderdeckels (**3**) befestigten Distanzrohrboden (**23a**) hat, der koaxial einen in das Distanzrohr (**23**) hineinragenden, die Schaltstange (**14**) bei Freilassung eines Zwischenraumes (**30**) umgebenden hohlzylinderförmigen Ansatz (**29**) aufweist, wobei sich der Hohlraum des Ansatzes (**29**) in einer Ausdrehung gleichen Durchmessers im Zylinderdeckel (**3**) fortsetzt, die im Innern des Zylinderdeckels (**3**) absatzartig in eine Verjüngung (**31**) übergeht.

4. Zylinder-Druckspeicher nach einem der Ansprüche 1 bis 3,
**dadurch gekennzeichnet,**
daß die im freien Endabschnitt des Distanzrohres (**23**) vorgesehene Federanordnung (**15**) aus einem Paket von Tellerfedern (**26**) besteht, welches durch eine auf das Widerlager (**27**) wirkende, auf ein Gewinde am kolbenseitigen Ende der Schaltstange (**14**) geschraubte Mutter (**28**) vorgespannt ist, wobei die Mutter (**28**) soweit über den Rand des Distanzrohres (**23**) hervorragt, wie sich das Schaltventil (**18**) in dem Ölkanal (**17a**, **17b**) des Zylinderdeckels (**3**) öffnen soll und als Schaltanschlag für den Kolben (**6**) auf seinem Weg zum Gasraum hin beim Ladevorgang dient.

5. Zylinder-Druckspeicher nach einem der Ansprüche 1 bis 4,
**dadurch gekennzeichnet,**
daß das Distanzrohr (**23**) mittels den Distanzrohrboden (**23a**) durchdringender Schrauben (**23b**) an der Innenseite des Zylinderdeckels (**3**) befestigt ist.

6. Zylinder-Druckspeicher nach einem der Ansprüche 1 bis 5,
**dadurch gekennzeichnet,**
daß das Gehäuse des Schaltventils (**18**) durch einen axial von außen in den Zylinderdeckel (**3**) öldicht eingeschraubten Schraubstopfen (**22**) zugänglich verschlossen ist.

7. Zylinder-Druckspeicher nach einem der Ansprüche 1 bis 6,
**dadurch gekennzeichnet,**
daß an der dem Ventilsitz (**18c**) des Schaltventils (**18**) zugekehrten Seite des Ventil-Schließkörpers (**18a**) eine ringförmige Dichtung (**18d**) aus elastischen Kunststoff oder dergleichen Material angeordnet ist.

## Claims

1. Cylinder accumulator with a cylinder (1) in form of a pipe, closed at both sides, and a flying piston (6), dividing the cylinder space into an oil space (4) and a gas space (5), in an hydraulic system, whereby
a) at the oil space (4) a pipeline (8), leading into it, with a return valve (9) for the loading-oil flow and a pipeline (11), leading off, with return valve (12) for the working-oil flow are connected and the gas space (5) is equipped with a gas-filling valve (13),
b) in the cylinder cover (3) at the gas space side, axially a switch-rod (14), protruding into the gas space (5), is beared gas-tight in axial direction, movable against the working of a spring arrangement (15) through the piston (6), which rod ends at its cylinder cover side in a tappet (16), protruding from the bearing, and which bears at its piston-side end a buttress (27), movable with it,
c) a central part (3a), protruding from the cylinder (1), of the cylinder cover (3) is traversed by an oil duct (17a, 17b) which crosses the cylinder axis, which duct can be closed by a switch valve (18), arranged in the cylinder axis, cooperating with the tappet (16) of the switch-rod (14) and opening when pushed by it, and the entrance-side (17a) of which duct is connected by a by-pass pipeline (19), bridgeing-over the accumulator, to the pipeline (8), leading into the oil space (4), for the loading-oil flow,
**characterized in** that
d) the switch-rod (14) is surrounded coaxially by a spacer pipe (23), limiting the stroke of the piston (6) in direction of the gas side, which pipe (23) is fixed with one end at the inside of the cylinder cover (3), whereby the switch-rod (14) surmounds the free edge of the spacer pipe (23) at the piston side with a part of the length of the opening stroke of the switch valve (18),
e) in a certain distance of the piston-side end of the spacer pipe (23), an intermediate bottom (25) is arranged and a spring arrangement (15) is provided between this bottom (25) and the buttress (27), working via the buttress (27) onto the switch-rod (14) and thereby resting on the intermediate bottom (25),
f) the gas packing, which enables an axial movement of the switch-rod (14) and is provided between the switch-rod (14) and the cylinder cover (3), consists of an axially elastic metal bellows (32), surrounding the switch-rod (14) in a short distance, which bellows (32) is fixed gas-tight with its one end at the screw-cover shaped tappet (16) of the switch-rod (14), and with its other end at the piston-side edge of a hollow cylindrical shoulder (29) which is arranged in the central opening of the spacer pipe bottom (23a), whereby the shoulder (29) in its turn is fixed gas-tight by means of screws (24) at the inside of the cylinder cover (3) by intermediate arrangement of an O-seal (33) which is placed in an annular groove.

2. Cylinder accumulator according claim 1,
**characterized in**
that on an axial cylindrical cam (16b) of the tappet (16) at the gas space side of the switch-rod (14), a pre-stressed helical spring (20) is arranged, resting on a ring shoulder (16b) of the tappet (16) and working against the closing body (18a) of the closing valve (18), whereby at the back side at the valve closing body (18a), a helical spring (21) is arranged, resting at the valve housing and working in closing direction against the valve closing body (18a), which spring is weaker than the helical spring (20), arranged at the cam (16a) of the tappet (16).

3. Cylinder accumulator according to one of the claims 1 or 2,
**characterized in**
that the spacer pipe (23) has at its cylinder cover side end a spacer pipe bottom (23a), fixed at the inside of the cylinder cover (3), which comprises coaxially a hollow cylindrical shoulder (29), protruding into the spacer pipe (23) and surrounding the switch-rod (14) while leaving an intermediate space (30), whereby the hollow space of the shoulder (29) is prolonged in a bore in the cylinder cover (3) with the same diameter, which, inside the cylinder cover (3), in form of a step goes over into a taper (31).

4. Cylinder accumulator according to one of the claims 1 to 3,
**characterized in**
that the spring arrangement (15), provided in the free end part of the spacer pipe (23), consists of a package of disk springs (26) being pre-stressed by a nut (28), which works onto the buttress (27) and is screwed onto a screw thread at the piston-side end of the switch-rod (14), whereby the nut (28) surmounds the edge of the spacer pipe (23) as far, as the switch valve (18) in the oil duct (17a, 17b) of the cylinder cover (3) shall open and thus serves as a switch stop for the piston (6) on its way to the gas space during the loading process.

5. Cylinder accumulator according to one of the claims 1 to 4,
**characterized in**
that the spacer pipe (23) is fixed at the inside of the cylinder cover (3) by means of screws (23b) which pass through the spacer pipe bottom (23a).

6. Cylinder accumulator according to one of the claims 1 to 5,
**characterized in**
that the housing of the switch valve (18) is closed accessible by means of a screw plug (22) which is screwed oil-tight from outside into the cylinder cover (3).

7. Cylinder accumulator according to one of the claims 1 to 6,
**characterized in**
that at the side of the valve closing body (18a) which is directed to the valve seat (18c) of the switch valve (18), an annular packing (18d) made of flexible plastic or similar material is arranged.

## Revendications

1. Accumulateur hydraulique à cylindre comportant un cylindre tubulaire (1) fermé sur les deux côtés et un piston mobile (8) subdivisant l'espace du cylindre en un espace d'huile (4) et un espace de gaz (5), susceptible d'être utilisé dans une installation hydraulique, dans lequel :
a) une conduite tubulaire d'entrée (8) pour le flux d'huile de charge munie d'un clapet anti-retour (9) et une conduite tubulaire de sortie (11) pour le flux d'huile de travail munie d'un clapet anti-retour (12) sont raccordées respectivement à l'espace d'huile (4) et l'espace de gaz (5) est équipé d'une soupape de remplissage de gaz (13).
b) sur le couvercle (3) du cylindre côté espace de gaz, est logée axialement de manière étanche au gaz une tige de commande (14) qui fait saillie dans l'espace de gaz (5) et peut se déplacer à travers le piston (6) dans la direction axiale à l'encontre de l'action d'un agencement élastique (15), cette tige se terminant, à son extrémité côté couvercle du cylindre, par un coulisseau (16) dépassant du logement et portant, à son extrémité côté piston, une butée (27) qui peut se déplacer avec lui,
c) une partie centrale (3a) du couvercle (3) du cylindre faisant saillie du cylindre (1) est traversée par un canal d'huile (17a, 17b) coupant l'axe du cylindre, qui peut être fermé par une soupape de commande (18) agencée dans l'axe du cylindre, venant en contact avec le coulisseau (16) de la tige de commande (14) et s'ouvrant lorsqu'elle est pressée, et son côté d'entrée (17a) est connecté à la conduite tubulaire (8) menant à l'espace d'huile (4) pour le courant d'huile de charge via une conduite tubulaire de dérivation (19) qui contourne l'accumulateur hydraulique,
caractérisé en ce que :
d) la tige de commande (14) est entourée coaxialement par un tube d'écartement (23) limitant le chemin du piston (6) vers le côté de gaz, ce tube étant fixé par une extrémité à la face interne du couvercle (3) du cylindre, la tige de commande (14) dépassant du bord libre côté piston du tube d'écartement (23) sur une section partielle de la voie d'ouverture de la soupape de commande (18),
e) à une certaine distance de l'extrémité côté piston du tube d'écartement (23) est agencé un fond intermédiaire (25) et entre celui-ci et la butée (27) est prévu un agencement élastique pré-tendu (15) agissant via la butée (27) sur la tige de commande (14) et s'appuyant sur le fond intermédiaire 25,
f) la garniture d'étanchéité aux gaz permettant un mouvement axial de la tige de commande (14) entre la tige de commande (14) et le couvercle (3) du cylindre est constituée d'un soufflet métallique (32) élastique axialement et entourant la tige de commande (14) à faible distance, ledit soufflet étant fixé respectivement de manière étanche aux gaz, à sa première extrémité, sur le coulisseau (16) de la tige de commande (14) conformé en bouchon fileté et, à son autre extrémité, sur le bord côté piston d'une butée (29) en forme de cylindre creux agencée dans l'ouverture centrale du fond (23a) du tube d'écartement, la butée (29) étant fixée pour sa part de manière étanche aux gaz à la face interne du couvercle (3) du cylindre par un agencement intermédiaire d'un joint torique d'étanchéité (33) inséré dans une rainure annulaire.

2. Accumulateur hydraulique à cylindre selon la revendication 1, caractérisé en ce que, sur une butée cylindrique axiale (16b) du coulisseau (16) à l'extrémité côté espace de gaz de la tige de commande (14), est agencé un ressort hélicoïdal (20) sous pré-tension qui s'appuie sur un épaulement annulaire (16b) du coulisseau (16) et agit contre le corps de fermeture (18a) de la soupape de fermeture (18), tandis que, sur la face arrière du corps de fermeture (18a) de la soupape, est agencé un ressort hélicoïdal (21) qui s'appuie sur le boîtier de la soupape et agit dans la direction de fermeture contre le corps de fermeture (18a) de la soupape, ledit ressort hélicoïdal étant plus faible que le ressort hélicoïdal (20) agencé sur la saillie (16a) du coulisseau (16).

3. Accumulateur hydraulique à cylindre selon l'une quelconque des revendications 1 et 2, caractérisé en ce que le tube d'écartement (23) a, sur son extrémité côté couvercle du cylindre, un fond (23a) fixé à la face interne du couvercle (3) du cylindre, ce fond présentant coaxialement une butée (29) en forme de cylindre creux faisant saillie dans le tube d'écartement (23) et entourant la tige de commande (14) pour dégager un espace intermédiaire (30), l'espace creux de l'épaulement (29) se prolongeant par un alésage de même diamètre dans le couvercle (3) du cylindre, lequel alésage se convertit à l'intérieur du couvercle (3) du cylindre en un rétrécissement (31) en forme d'épaulement.

4. Accumulateur hydraulique à cylindre selon l'une quelconque des revendications 1 à 3, caractérisé en ce que l'agencement élastique (15) prévu dans la section terminale libre du tube d'écartement (23) est constitué d'un paquet de ressorts à disques (26), qui est pré-tendu par un écrou (28) opérant sur la butée (27) et vissé sur un filet de l'extrémité côté piston de la tige de commande (14), l'écrou (28) faisant saillie du bord du tube d'écartement (23) dans une mesure correspondant à l'ouverture théorique de la soupape de commande (18) dans le canal d'huile (17a, 17b) du couvercle (3) du cylindre et servant de butée pour le piston (6) dans son chemin vers l'espace de gaz lors d'une opération de charge.

5. Accumulateur hydraulique à cylindre selon l'une quelconque des revendications 1 à 4, caractérisé en ce que le tube d'écartement (23) est fixé à la face interne du couvercle (3) du cylindre par des vis (23b) passant à travers le fond (23a) du tube d'écartement.

6. Accumulateur hydraulique à cylindre selon l'une quelconque des revendications 1 à 5, caractérisé en ce que le boitier de la soupape de commande (18) est fermé de manière accessible par un bouchon fileté (22) vissé axialement de l'extérieur et de manière étanche à l'huile dans le couvercle (3) du cylindre.

7. Accumulateur hydraulique à cylindre selon l'une quelconque des revendications 1 à 6, caractérisé en ce que, sur le côté du corps de fermeture (18a) de la soupape tourné vers le siège (18c) de la soupape de commande (18) est agencée une garniture d'étanchéité annulaire (18d) constituée d'une matière élastique ou d'une matière similaire.
